# EUROPÄISCHE PATENTSCHRIFT

(11) **EP 0 363 725 B1**
(45) Veröffentlichungstag und Bekanntmachung des Hinweises auf die Patenterteilung: **29.12.1993**
(21) Anmeldenummer: 89117798.2
(22) Anmeldetag: 27.09.1989
(51) Int. Cl.: B07B 1/46

(54) **Siebboden**
Screen bottom
Fond de tamis

(30) Priorität: 08.10.1988 DE 8812647 U
(43) Veröffentlichungstag der Anmeldung: 18.04.1990
(73) Patentinhaber: LUDWIG KRIEGER DRAHT- UND KUNSTSTOFFERZEUGNISSE GMBH, D-76139 Karlsruhe (DE)
(72) Erfinder: Bokor, Anton, Dipl.Wirt.-Ing., D-7513 Stutensee-Blankenloch (DE)
(74) Vertreter: Lichti, Heiner, Dipl.-Ing.

(56) Entgegenhaltungen:
- DE-A- 2 912 228
- DE-A- 3 606 854
- DE-B- 2 417 483
- FR-A- 2 380 080
- GB-A- 2 003 748

## Beschreibung

Die Erfindung betrifft einen Siebboden mit den Merkmalen des Oberbegriffs des Anspruchs 1.

Siebböden des Vorgenannten Aufbaus werden beispielsweise bei der Aufbereitung mineralischer Baustoffe, insbesondere zum Klassieren mineralischer Schüttgüter eingesetzt. Sie bestehen aus einer Unterkonstruktion in Form eines Tragrahmens, der von einem Unwuchtantrieb in Schwingung versetzt wird, sowie aus mehreren Siebfeldern, die auswechselbar an der Unterkonstruktion angebracht sind und bei Verschleiß einzeln ausgetauscht werden können.

Bei diesen Siebböden steht das Problem der Befestigung der Siebbeläge an der Unterkonstruktion im Vordergrund, da die Befestigung einerseits die großen dynamischen Belastungen und die hieraus und aus den Auflasten resultierenden Verformungskräfte aufnehmen muß, andererseits aber einen einfachen und schnellen Ein- und Ausbau einzelner Siebbeläge gestatten soll. Zu diesem Zweck sind an der Unterkonstruktion spezielle Tragprofile vorgesehen, welche die Siebbeläge aufnehmen.

Bei den bekannten Siebböden weisen die Tragprofile Durchgangslöcher, Schlitze oder nach oben offene Hohlräume, z.B. nach Art eines U-Profils mit eingezogenen Schenkeln auf. Benachbarte Siebbeläge weisen an ihren Stirnseiten einander ergänzende Zapfen oder Leisten auf, die jeweils in ein Durchgangsloch oder einen Hohlraum von oben eingetrieben und durch geeignete Hinterschnitte verrastet werden. Die Stirnseiten der Siebbeläge und die Zapfen bzw. Leisten liegen in einer Ebene (DE-C-36 06 854). Statt dessen ist auch bekannt (DE-A-27 06 277), die Siebbeläge untereinander durch verzahnungsartige Ausbildung ihrer Stirnseiten miteinander zu verbinden und durch einander ergänzende Ausnehmungen an der Unterseite auf ein massives Tragprofil aufzurasten. Bei einer anderen Ausführungsform (DE-A-26 22 709, 26 32 511, 27 49 489) werden zusätzlich zwischen benachbarte Siebbeläge Bolzen, Klemmleisten od.dgl. eingetrieben, die die Leisten bzw. Zapfen an den Siebbelägen innerhalb der Schlitze, Durchgangslöcher oder Hohlräume an den Tragprofilen verspannen. Bei allen bekannten Ausführungsformen sind entweder spezielle Tragprofile erforderlich oder sind zusätzliche Befestigungsmittel (Bolzen, Klemmleisten) notwendig. Auch der Ein- und Ausbau der Siebbeläge ist nur mit Schwierigkeiten und erheblichem Kraftaufwand möglich und es ist insbesondere nicht zu vermeiden, daß beim Ausheben eines Siebbelags der benachbarte Siebbelag gleichfalls gelöst wird.

Ein konstruktiv einfacher Siebboden ist aus der den Oberbegriff des Patentanspruchs 1 bildenden GB-A-2 003 748 bekannt. Die Tragprofile bestehen aus einfachen Balken mit Rechteckprofil. Die gummielastischen Siebbeläge weisen an zwei gegenüberliegenden Stirnseiten nach unten reichend Leisten auf, die eine nach außen offene nutartige Vertiefung besitzen. Der Siebbelag wird von oben zwischen benachbarte Balken eingetrieben, bis diese in die Nuten am Siebbelag einrasten. Die Tiefe der Nuten ist so bemessen, daß die Balken an ihrer Oberseite von den Siebbelägen vollständig abgedeckt werden. Trotz des konstruktiv einfachen Aufbaus ergeben sich für Betrieb und Montage bzw. Demontage einige Nachteile. Die balkenförmigen Tragprofile weisen aufgrund ihres Rechteckprofils ein ungünstiges Trägheitsmoment auf. Da sie aber aufgrund der Einsatzbedingungen eine hohe Biegewechselfestigkeit besitzen müssen, läßt sich dies nur mit einem entsprechend hohen Profil und somit großer konstruktiver Masse erreichen. Ein hohes Rechteckprofil erzwingt wiederum sehr hohe Leisten an den Siebbelägen. Damit diese aufgrund ihrer Gummielastizität nicht nach innen ausweichen können, sind die Leisten durch rippenartige Wände ausgesteift, welche die Leisten miteinander und mit der Unterseite der Siebfläche verbinden. Die rippenartigen Wände erstrecken sich über etwa 3/4 der Höhe der Leisten. Damit ergibt sich ein rahmenartiges Gebilde, bei dem die Leisten auf dem größten Teil ihrer Höhe nach innen nicht mehr nachgeben können. Die Montage der Siebbeläge oder das Auswechseln ist deshalb nur mit großem Kraftaufwand möglich.

Der Erfindung liegt die Aufgabe zugrunde, einen Siebboden zu schaffen, der mit einfachsten Standardprofilen auskommt und einen leichten Ein- und Ausbau der Siebbeläge gestattet.

Diese Aufgabe wird bei dem eingangs genannten Siebboden dadurch gelöst, daß die Tragprofile als I-Profile ausgebildet sind, und daß die Leisten der Siebbeläge mit ihren den Obergurt benachbarter I-Profile von der freien Kante her übergreifen, wobei die am Nutengrund gemessene Breite jedes Siebbelags zumindest stellenweise etwas größer ist als die lichte Weite zwischen den Obergurten benachbarter I-Profile, und daß die Stützen als mit Abstand voneinander angeordnete, an der Unterseite des Siebbelags angeformte Winkelstützen aufgebildet sind.

Die Erfindung bringt zunächst den Vorteil mit sich, daß preisgünstige Serienprofile in Form von biegesteifen I-Profilen eingesetzt werden können, die an der Unterkonstruktion befestigt werden. Die Obergurte der I-Profile dienen zur Verankerung der Siebbeläge, indem je ein Siebbelag mit seinen stirnseitigen Leisten zwischen die I-Profile eingesetzt wird und dabei die Leisten aufgrund ihrer Gummielastizität nach innnen federn und mit ihrer Nut über die I-Balken einrasten, so daß der Siebbelag in horizontaler und vertikaler Richtung festgelegt ist. Durch die zumindest stellenweise größere Breite der Siebbeläge im Nutengrund, werden die Siebbeläge zwischen den I-Profilen eingespannt und je nach Größe des Übermaßes auch vorgespannt, können also trotz der dynamischen Beanspruchung nicht wandern. Der Aufbau einzelner Siebbeläge ist - ebenso wie der Einbau - problemlos durch Aushebeln bzw. Eintreiben möglich, wobei sichergestellt ist, daß stets nur der gewünschte Siebbelag gelöst bzw. - beim Einbau - auch stets jeder Siebbelag für sich befestigt werden kann.

Die angeformten Winkelstützen stellen sicher, daß das Federvermögen der Leisten an einigen Stellen des Siebbelags vermindert oder beseitigt ist, so daß die Leiste über die gesamte Länge an dem Balken der I-Profile sicher verrastet ist. Diese Winkelstützen sorgen auch für eine punktuelle Abstützung bzw. Vorspannung.

Es ist zwar bei Hartmetallsieben bekannt, die Siebbeläge mit unterseitig angeordneten Winkeln an den Obergurten von I-Profilen zu befestigen, jedoch müssen hierbei die Siebbeläge nacheinander von der Seite aufgeschoben (DE-C- 2 417 483) und gesondert befestigt werden.

In bevorzugter Ausführung der Erfindung ist vorgesehen, daß die Leisten gegenüber den Stirnseiten des Siebbelags nach innen und unten versetzt sind, und daß die auf der Oberseite der Obergurte der I-Profile aufliegenden, benachbarten Siebbeläge mit den Stirnseiten einander berühren und bündig aneinander anschließen.

Mit der vorgenannten Ausbildung wird der Vorteil erreicht, daß die gesamten Befestigungsmittel unterhlab der eigentlichen Siebfläche liegen und somit wenig Siebfläche hierfür verlorengeht. Ferner ist vorteilhaft, daß einerseits die Tragprofile gegenüber dem Siebgut vollständig abgedeckt und damit keinen Verschleiß ausgesetzt sind, andererseits ergibt sich eine durchgehende Siebfläche, so daß das Siebgut ohne Hindernisse (Spalten od.dgl.) im Bereich der Stöße der Siebbeläge vom Auf- zum Abgabeende wandern kann und auch kein Siebgut zwischen die Siebbeläge eindringen kann.

Gemäß einer weiteren Ausführungsform ist vorgesehen, daß die am Nutengrund gemessene Breite der Siebbeläge über die gesamte Länge etwas größer ist als die lichte Weite zwischen den Obergurten benachbarter I-Profile, so daß eine feste Einspannung bzw. vorspannung über die gesamte Breite gegeben ist. Diese kann gegebenenfalls noch dadurch unterstützt werden, daß die einander zugekehrten Stirnseiten der Siebbeläge oberhalb der Obergurte der I-Profile satt aneinander anschließen, gegebenenfalls auch unter geringer Vorspannung der einzelnen Siebbeläge.

Der Aussteifung der Siebbeläge in ihrer Ebene dient die Maßnahme, daß der Siebbelag senkrecht zu den Leisten durchlaufende Versteifungsrippen aufweist und daß die Winkelstützen im Bereich derselben angeordnet sind.

Mit der vorgenannten Ausbildung wird der einzelne Siebbelag zusätzlich ausgesteift und unter Last ein Aufwölben oder Durchwölben vermieden. Dies kann noch dadurch unterstützt werden, daß der Siebbelag mit einer von Stirnseite zu Stirnseite durchlaufende Armierung versehen ist, gegebenenfalls kann der Siebbelag auch zusätzlich mit einer in den Versteifungsrippen angeordneten Armierung aus Stahl versehen sein.

Der weiteren Vereinfachung des Einbaus des Siebbelags dient die Maßnahme, daß die Leisten an ihrer Außenseite den I-Profilen zugekehrte Einführschrägen aufweisen.

Eine bevorzugte Ausführungsform der Erfindung zeichnet sich dadurch aus, daß jeweils eine Leiste jedes Siebbelags eine tiefere Nut als die andere Leiste aufweist und mittels dieser Nut auf den Obergurt des I-Profils seitlich aufschiebbar ist, während die andere Leiste von oben auf das I-Profil aufrastbar ist. Dabei kann vorgesehen sein, daß die Nut an der jeweils einen Leiste des Siebbelags eine der Breite des von ihr übergriffenen Obergurts des I-Profils entsprechende Tiefe aufweist.

Bei diesem Ausführungsbeispiel wird der Siebbelag mit der tieferen Nut auf das eine Tragprofil aufgeschoben und nur mit der gegenüberliegenden Leiste bzw. deren Nut auf das andere Tragprofil federnd aufgerastet. Damit läßt sich der Einbau erheblich vereinfachen, da der Siebbelag an einer Seite fixiert ist und nur noch an der anderen Seite eingetrieben werden muß. Umgekehrt ergibt sich beim Ausbau der Vorteil, daß der Siebbelag nur an einer Seite ausgehoben werden muß, während er an der anderen Seite fixiert bleibt und anschließend seitlich abgezogen wird. Dies ist vor allem von Vorteil, wenn oberhalb der Siebfläche Einbauten, wie Sprüheinrichtungen od.dgl. vorhanden sind.

In weiterer besonders vorteilhafter Ausgestaltung ist vorgesehen, daß die Leisten das Tragprofil seitlich abdeckend bis nahe an den Tragrahmen heruntergezogen sind.

Mit dieser Ausbildung wird der große Vorteil erreicht, daß das Tragprofil einschließlich seiner Befestigung am Tragrahmen gegen das den Siebbelag passierende Siebgut und dessen Verschleißwirkung geschützt ist, so daß die Lebensdauer praktisch unbegrenzt ist.

Nachstehend ist die Erfindung anhand eines in der Zeichnung ausschnittsweise im Längsschnitt wiedergegebenen Siebbodens beschrieben.

Der Siebboden besteht aus einem nicht näher gezeigten Tragrahmen 1, der die Unterkonstruktion bildet, und mit Abstand voneinander angeordneten I-Profilen 2, die mit ihrem Untergurt 3 an dem Tragrahmen 1 befestigt sind. Der Obergurt 4 des I-Profils dient zur Aufnahme der Siebbeläge 5 aus gummielastischem Werkstoff, die zur Bildung des Siebbodens zu mehreren hintereinander und gegebenenfalls auch nebeneinander angeordnet sind. Die Siebbeläge 5 zwischen benachbarten I-Profilen 2 bilden jeweils ein Siebfeld und weisen jeweils Sieböffnungen 6 gleichen Querschnittes auf.

Jeder Siebbelag 5 weist parallel zu seinen gegenüberliegenden Stirnseiten 7 nach unten vorragende Leisten 8 auf, die im Querschnitt nasenartig ausgebildet sind und an ihrer Außenseite eine Nut 9 aufweisen. Die Leisten 8 sind mit Abstand von der Stirnseite 7 des Siebbelags angeordnet, so daß hintereinander angeordnete Siebbeläge mit ihren Stirnseiten 7 aneinander anstoßen können und oberseitig bündig abschließen. Mittels der Nut 9 werden die Siebbeläge 5 durch Druck von oben an den I-Profilen befestigt, indem beim Einsetzen des einzelnen Siebbelags zwischen benachbarte I-Profile die Leisten federnd ausweichen und schließlich mit der Nut 9 über den äußeren Rand des Obergurts des I-Profils einrasten. Zur Erleichterung des Einsetzens dienen die außenseitig an den Leisten 8 vorgesehenen Einführschrägen 10. Im Einbauzustand sind die Siebbeläge durch entsprechende Bemessung ihrer Breite am Nutengrund mit Bezug auf die lichte Weite zwischen den I-Profilen leicht vorgespannt.

Die Leisten 8 sind an einigen mit Abstand voneinander angeordneten Stellen über angeformte Winkelstützen 11 an der Unterseite des Siebbelags abgestützt, um insbesondere bei großer Länge der Leisten ein zu starkes Ausfedern der Leisten zu vermeiden und punktuell die Vorspannung aufrechtzuerhalten. Diesem Zweck sowie der zusätzlichen Aussteifung des einzelnen Siebbelags dienen weiterhin einige an der Unterseite angeformte Versteifungsrippen 12, die sich von Leiste zu Leiste erstrecken und vorzugsweise in die Winkelstützen 11 übergehen. Zusätzlich können die Siebbeläge mit einer Stahlarmierung 15 versehen sein, die gegebenenfalls auch zum Vorspannen (Aufwölben) der Siebbeläge 5 dienen kann.

Die Leiste 8 kann, wie dies in der Zeichnung bei der links gezeigten Leiste strichpunktiert angedeutet ist, eine Verlängerung 13 aufweisen, die bis an den Tragrahmen 1 reicht und das gesamte Tragprofil 2 gegen das die Sieböffnungen 6 passierende Siebgut - den Siebdurchgang - abdeckt und somit gegen Verschleiß schützt. Auch die Befestigung des Tragprofils 2, das mittels die Bohrungen 14 am Untergurt durchsetzender Schrauben erfolgt, ist durch diese Maßnahme geschützt.

Bei einer abgewandelten Ausführung, die in der Zeichnung rechts strichpunktiert gezeigt ist, weist eine der beiden Nuten, nämlich die Nut 9'eine wesentlich größere Tiefe auf, so daß die Leiste 8'die eine Seite 4'des Obergurts 4 des I-Profils 2 vollständig übergreift. Bei der Montage wird der Siebbelag 5 mit der Nut 9' an der Leiste 8'zunächst auf den Teil 4'des Obergurts 4 aufgeschoben und anschließend an der gegenüberliegenden Seite durch Rückfedern der Leiste 8 aufgerastet. Umgekehrt wird beim Ausbau der Siebbelag 5 im Bereich der Leiste 8 ausgehoben und dann von dem gegenüberliegenden I-Profil abgezogen.

## Patentansprüche

1. Siebboden, bestehend aus einem Tragrahmen (1) mit Tragprofilen (2) und daran felderartig und lösbar angeordneten Siebbelägen aus einem gummielastischen Werkstoff, die jeweils mittels an ihren gegenüberliegenden Stirnseiten (7) angeordneter, ihre Unterseite nach unten überragender Leisten (8) zwischen benachbarten Tragprofilen einrastend befestigt sind, wobei die Leisten an ihren einander abgekehrten Außenseiten je eine das benachbarte Tragprofil von der Seite her übergreifende Nut (9) aufweisen und an ihren Innenseiten durch Stützen ausgesteift sind, dadurch gekennzeichnet, daß die Tragprofile als I-Profile (2) ausgebildet sind, und daß die Leisten (8) der Siebbeläge (5) mit ihren Nuten (9) den Obergurt (4) benachbarter I-Profile von der freien Kante her übergreifen, wobei die am Nutengrund gemessene Breite jedes Siebbelags zumindest stellenweise etwas größer ist als die lichte Weite zwischen den Obergurten (4) benachbarter I-Profile (2) und daß die Stützen als mit Abstand voneinander angeordnete, an der Unterseite des Siebbelags (5) angeformte Winkelstützen (11) ausgebildet sind.

2. Siebboden nach Anspruch 1, dadurch gekennzeichnet, daß die Leisten (8) gegenüber den Stirnseiten (7) des Siebbelags (5) nach innen und unten versetzt sind, und daß die auf der Oberseite der Obergurte (4) der I-Profile (2) aufliegenden, benachbarten Siebbeläge mit den Stirnseiten (7) einander berühren und bündig aneinander anschließen.

3. Siebboden nach Anspruch 1 oder 2, dadurch gekennzeichnet, daß die am Nutengrund gemessene Breite der Siebbeläge (5) über die gesamte Länge etwas größer ist als die lichte Weite zwischen den Obergurten (4) benachbarter I-Profile (2).

4. Siebboden nach einem der Ansprüche 1 bis 3, dadurch gekennzeichnet, daß der Siebbelag (5) an seiner Unterseite senkrecht zu den Leisten (8) durchlaufende Versteifungsrippen (12) aufweist und daß die Winkelstützen (11) im Bereich derselben angeordnet sind.

5. Siebboden nach einem der Ansprüche 1 bis 4, dadurch gekennzeichnet, daß der Siebbelag (5) mit einer von Stirnseite zu Stirnseite durchlaufenden Armierung versehen ist.

6. Siebboden nach einem der Ansprüche 1 bis 4, dadurch gekennzeichnet, daß der Siebbelag (5) mit einer in den Versteifungsrippen angeordneten Armierung aus Stahl versehen ist.

7. Siebboden nach einem der Ansprüche 1 bis 6, dadurch gekennzeichnet, daß die Leisten (8) an ihrer Außenseite den I-Profilen (2) zugekehrte Einführschrägen (10) aufweisen.

8. Siebboden nach einem der Ansprüche 1 bis 7, dadurch gekennzeichnet, daß jeweils eine Leiste (8') jedes Siebbelags (5) eine tiefere Nut (9') als die andere Leiste aufweist und mittels dieser Nut auf den Obergurt (4') des I-Profils (2) seitlich aufschiebbar ist, während die andere Leiste (8) von oben auf das I-Profil aufrastbar ist.

9. Siebboden nach Anspruch 8, dadurch gekennzeichnet, daß die Nut (9') an der jeweils einen Leiste (8') des Siebbelags (5) eine der Breite des von ihr übergriffenen Obergurts (4') des I-Profils (2) entsprechende Tiefe aufweist.

10. Siebboden nach einem der Ansprüche 1 bis 7, dadurch gekennzeichnet, daß die Leisten (8) das I-Profil (2) seitlich abdeckend bis nahe an den Tragrahmen (1) heruntergezogen sind.

## Claims

1. Screen bottom, comprising a support free (1) with support sections (2) and arranged in field-like, detachable manner thereon screen layers made from a rubber elastic material and which are fixed in locking manner between adjacent support sections by means of strips (8) arranged on their facing front faces (7) and projecting downwards beyond the underside thereof, the strips having on their remote outsides in each case a slot (9) engaging over the adjacent support section from the side and on their insides are stiffened by brackets, characterized in that the support sections are constructed as I-sections (2) and that the strips (8) of the screen layers (5) with their slots (9) engage over the upper chord (4) of adjacent I-sections from the free edge thereof, the width of each screen layer measured on the slot base at least zonally being somewhat larger than the internal width between the upper chords (4) of adjacent I-sections and that the brackets are constructed as spaced angle brackets (11) shaped onto the underside of the screen layer (5).

2. Screen bottom according to claim 1, characterized in that, with respect to the front faces (7) of the screen layer (5), the strips (8) are inwardly and downwardly displaced and that the adjacent screen layers resting on the top of the upper chords (4) of the I-sections (2) are in contact with one another with the front faces (7) and are connected to one another in flush manner.

3. Screen bottom according to claim 1 or 2, characterized in that the width of the screen layers (5) measured on the slot base is somewhat larger over the entire length than the internal width between the upper chords (4) of adjacent I-sections (2).

4. Screen bottom according to one of the claims 1 to 3, characterized in that, on its underside, the screen layer (5) has stiffening ribs (12) running perpendicular to the strips (8) and that the angle brackets (11) are located in the vicinity thereof.

5. Screen bottom according to one of the claims 1 to 4, characterized in that the screen layer (5) is provided with a reinforcement passing between its front faces.

6. Screen bottom according to one of the claims 1 to 4, characterized in that the screen layer (5) is provided with a steel reinforcement located in the stiffening ribs.

7. Screen bottom according to one of the claims 1 to 6, characterized in that on their outside the strips (8) have insertion bevels (10) facing the I-sections (2).

8. Screen bottom according to one of the claims 1 to 7, characterized in that in each case one strip (8') of each screen layer (5) has a deeper slot (9') than the other strip and by means of said slot is laterally engageable on the upper chord (4') of the I-section (2), whilst the other strip (8) can be locked from above on the I-section.

9. Screen bottom according to claim 8, characterized in that on a strip (8') of the screen layer (5), the slot (9') has a depth corresponding to the width of the upper chord (4') of the I-section over which it engages.

10. Screen bottom according to one of the claims 1 to 7, characterized in that the strips (8) laterally cover the I-section and are drawn downwards to the vicinity of the support frame (1).

## Revendications

1. Fond de tamis composé d'un cadre porteur (1), de profilés porteurs (2) et de panneaux de criblage amovibles, disposés selon un treillis et réalisés dans un matériau élastique à la manière du caoutchouc, qui sont fixés chacun par encliquetage au niveau de leurs chants (7) opposés comportant chacun une bordure de rive (8) saillant vers le bas de leur sous face entre deux profilés porteurs adjacents, fond de tamis dans lequel les bordures de rive présentent chacune une rainure d'accrochage (9) sur le côté du profilé porteur adjacent et dans lequel les faces intérieures sont rigidifiées par des renforts, caractérisé en ce que les profilés porteurs sont en forme de I (2), que les bordures (8) des panneaux de criblage (5) s'accrochent grâce à leur rainure (9) sur l'arête libre de la semelle supérieure (4) des profilés en I voisins, la distance mesurée au fond des rainures de ces bordures (8) de chaque panneau de criblage étant légèrement supérieure à la section entre les semelles supérieures (4) de deux profilés en I (2) voisins, et en ce que les renforts sont conformés en coins (11) et fixés à distance sur la face inférieure du panneau de criblage (5).

2. Fond de tamis selon la revendication 1 caractérisé en ce que les bordures (8) le long des chants (7) du panneau de criblage (5) sont tournées vers l'intérieur et vers le bas et en ce que les panneaux de criblage (5) voisins, posés sur la face supérieure des semelles supérieures (4) du profilé en I (2), se touchent par leurs chants (7) et sont raccordés affleurants.

3. Fond de tamis selon la revendication 1 ou 2 caractérisé en ce que la largeur des panneaux de criblage (5) mesurée au fond de la rainure sur toute la longueur est légèrement supérieure à la section de l'espace libre entre les semelles supérieures de deux profilé en I (2) adjacents.

4. Fond de tamis selon l'une des revendications 1 à 3 caractérisé en ce que le panneau de criblage (5) présente sur sa face inférieure un raidisseur (12) continu perpendiculaire aux bordures (8) et en ce que les coins de renfort (11) sont disposés dans la même zone.

5. Fond de tamis selon l'une des revendications 1 à 4, caractérisé en ce que le panneau de criblage (5) présente une armature continue de chant à chant.

6. Fond de tamis selon l'une des revendications 1 à 4, caractérisé en ce que le panneau de criblage (5) présente une armature d'acier disposée dans les raidisseurs.

7. Fond de tamis selon l'une des revendications 1 à 6, caractérisé en ce que chacune des bordures (8) présente sur sa face extérieure un chanfrein d'insertion (10) revenant vers le profilé en I (2).

8. Fond de tamis selon l'une des revendications 1 à 7 caractérisé en ce que chacune des bordures (8') de chaque panneau de criblage (5) présente une rainure (9') plus profonde que celle de l'autre bordure pour permettre au moyen de cette rainure un déplacement de coulissement transversal sur la semelle supérieure (4') du profilé en I (2), alors que l'autre nervure (8) permet le désencliquetage du panneau de criblage (5) vers le haut.

9. Fond de tamis selon la revendication 8, caractérisé en ce que la rainure (9') de chaque bordure (8') du panneau de criblage (5) présente une largeur qui correspond à la largeur de semelle supérieure (4') du profilé en I (2) qu'elle enserre.

10. Fond de tamis selon l'une des revendications 1 à 7 caractérisé en ce que les bordures (8) recouvrant latéralement le profilé en I (2) sont prolongées vers le bas jusqu'à proximité du cadre porteur (1).
